# EUROPÄISCHE PATENTSCHRIFT

(11) **EP 3 791 966 B1**
(45) Veröffentlichungstag und Bekanntmachung des Hinweises auf die Patenterteilung: **27.04.2022**
(21) Anmeldenummer: 19197397.3
(22) Anmeldetag: 13.09.2019
(51) Int. Cl.: B05C 3/10, B05C 9/06, B05C 11/02, B43K 19/16

(54) **LACKIERVORRICHTUNG UND VERFAHREN ZUM LACKIEREN VON STIFTEN**
PAINTING APPARATUS AND METHOD FOR PAINTING PINS
DISPOSITIF DE PEINTURE ET PROCÉDÉ DE PEINTURE DE CRAYONS

(43) Veröffentlichungstag der Anmeldung: 17.03.2021
(73) Patentinhaber: Faber- Castell AG, 90546 Stein (DE)
(72) Erfinder: Savidfoluschi, Iwan, 90613 Großhabersdorf (DE); Helmbrecht, Oskar, 94469 Deggendorf (DE); Lugert, Gerhard, 90431 Nürnberg (DE)
(74) Vertreter: Schlögl, Markus

(56) Entgegenhaltungen:
- EP-A1- 0 834 351
- DE-A1- 10 003 792
- DE-C- 697 358
- JP-A- S5 317 425
- US-A1- 2003 118 721

## Beschreibung

Die Erfindung betrifft eine Lackiervorrichtung sowie ein Verfahren zum Lackieren von Stiften, insbesondere holzgefassten oder eine Ummantelung aus einem Holzersatzwerkstoff, einem sogenannten Wood-Plastic-Compound, aufweisenden Stiften für Schreib-, Mal- und/oder Kosmetikzwecke.

Üblicherweise werden holzgefasste oder eine Ummantelung aus einem Holzersatzwerkstoff aufweisende Stifte, insbesondere Blei- und/oder Farbstifte, aber auch Kosmetikstifte, in einem Durchstoßverfahren lackiert, wobei ein Stift durch einen mit Lack befüllten Lackbehälter hindurch gestoßen wird. Hierbei kommen fließfähige, hochviskose Lacke zum Einsatz, die in der Regel thixotropes Verhalten aufzeigen.

In rascher Abfolge werden die Stifte in einem unteren Bereich des Lackbehälters durch diesen hindurchgeschoben. Dicke Lackschichten auf der Oberfläche des Stiftes sind im vorliegenden Fall nicht möglich, da nach dem Durchstoßen des Stiftes durch den Lackbehälter der auf die Oberfläche des Stiftes applizierte Lack innerhalb weniger Sekunden soweit antrocknen muss, dass die Stifte nicht verkleben. Hierzu werden die Stifte üblicherweise auf Trocknungsbänder, sogenannte Polierbänder, aufgebracht, die mehrere Meter lang sind. Durch die relativ dünnen Lackfilme wird jedoch keine vollständige Abdeckung der Holzstruktur herbeigeführt, wodurch ein mehrfaches Wiederholen der Lackapplikation sowie der anschließenden Trocknung auf dem Trocknungsband erforderlich ist. Üblicherweise wird zwischen drei- und siebenmal farbiger Lack aufgetragen. Abschließend erfolgt in ein bis drei Lackiervorgängen die Applikation von transparentem Klarlack.

US 2003/118721 A1 offenbart ein Verfahren zum Auftragen von Glitter auf zylindrische Artikel, indem sie durch ein Gefäß mit Klarlack gepresst werden, die Beschichtung auf eine gewünschte Dicke gerakelt wird und die Artikel dann sofort durch Gefäß mit Glitter laufen. Die Artikel durchlaufen dann eine Vakuumröhre, die den überschüssigen Glitter zur Wiederverwendung entfernt.

EP 0 834 351 A1 offenbart ein Verfahren, bei welchem Farbe oder Lack auf die Außenseite von länglichen Elementen, wie z.B. Bleistiften, aufgetragen wird, indem die Bleistifte durch einen Behälter mit der Farbe oder dem Lack geführt werden, wobei die Bleistifte den Behälter durch eine Unterlegscheibe verlassen, die es den Bleistiften ermöglicht, den Behälter mit einem Farb- oder Lacküberzug auf seiner Außenseite zu verlassen, und indem die Bleistifte anschließend durch einen Lichtkasten geführt werden, der geeignet ist, Licht auf jeden Punkt auf der Außenseite jedes Bleistifts aufzubringen, wobei die Farbe oder der Lack ein Harz enthält, das die Eigenschaft hat, dass die Aushärtung des Harzes als Reaktion auf das Aufbringen des Lichts eingeleitet wird.

Der Erfindung liegt daher die Aufgabe zugrunde, eine Vorrichtung sowie ein Verfahren zum Lackieren von Stiften anzugeben, welche bzw. welches die vorgenannten Nachteile zumindest weitestgehend überwindet, insbesondere um die Qualität der Lackoberfläche zu verbessern und eine Reduzierung der Anzahl der Lackiervorgänge herbeizuführen.

Die erstgenannte Aufgabe wird gelöst durch eine Lackiervorrichtung mit den Merkmalen gemäß Anspruch 1. Vorteilhafte Ausgestaltungen und Weiterbildun gen sind in den jeweils abhängigen Ansprüchen angegeben. Die erfindungsgemäße Lackiervorrichtung zum Lackieren von Stiften, insbesondere holzgefassten oder eine Ummantelung aus einem Holzersatzwerkstoff aufweisenden Stiften für Schreib-, Mal- und/oder Kosmetikzwecke, umfasst wenigstens einen ersten und einen zweiten Lackbehälter, wobei die wenigstens zwei Lackbehälter jeweils eine Ein- und Austrittsöffnung aufweisen, durch die der Stift in den Lackbehälter ein- und austritt, wobei die wenigstens zwei Lackbehälter hintereinander angeordnet sind, um in einem Lackiervorgang wenigstens zweimal Lack auf eine Oberfläche des Stiftes aufzubringen, wobei die Lackbehälter mit Wasserlack oder einem Lack auf Basis organischer Lösemittel gefüllt sind.

Ein Vorteil der erfindungsgemäßen Lackiervorrichtung besteht darin, dass durch die mindestens zwei Lackierschritte in nur einem Lackiervorgang, also ohne, dass der Stift zwischen den Lackierschritten auf einem Trockenband liegt, Unebenheiten auf der Stiftoberfläche bereits bei einem ersten Lackiervorgang besser abgedeckt werden können. Dadurch ist zum einen eine Verbesserung der Lackierqualität und zusätzlich eine Verringerung der Anzahl der Lackiervorgänge gegenüber herkömmlichen Lackiervorrichtungen möglich.

Unter der Formulierung "hintereinander angeordnet" ist zu verstehen, dass die Ein- und Austrittsöffnungen der Lackbehälter in Durchstoßrichtung entlang einer Achse liegen, so dass ein Stift geradlinig durch alle Lackbehälter hindurchbewegt werden kann. Beispielsweise weist die Lackiervorrichtung eine gemeinsame Plattform auf, auf der die Lackbehälter hintereinander angeordnet sind.

Die Lackbehälter sind mit Wasserlack oder einem Lack auf Basis organischer Lösemittel gefüllt. Bei Wasserlack fungiert Wasser als Hauptlösemittel, bei Lacken auf Basis organischer Lösemittel sind die eingesetzten Lösemittel im Wesentlichen Ketone wie Aceton aber auch Alkohole und/oder Ester. Die Lackbehälter der Lackiervorrichtung können jeweils den gleichen Lack oder verschiedene Lacke enthalten.

Ferner kann vorgesehen sein, dass die Lackiervorrichtung wenigstens einen dritten Lackbehälter umfasst, wobei der dritte Lackbehälter hinter den ersten beiden Lackbehältern angeordnet ist. Weiterhin können ein vierter, fünfter, sechster oder weitere Lackbehälter vorgesehen sein, die jeweils hintereinander angeordnet sind. Dadurch wird das Ergebnis eines Lackiervorgangs zusätzlich verbessert.

Vorzugsweise ist an der Austrittsöffnung des ersten und/oder des zweiten und/oder des dritten und/oder eines weiteren Lackbehälters wenigstens ein Abstreifelement angeordnet, welches eine Durchgangsöffnung aufweist, durch die der Stift hindurchgeschoben wird. Dieses Abstreifelement dient insbesondere dem Abstreifen von überschüssigem Lack, sodass lediglich ein dünner, schnelltrocknender Lackfilm auf der Oberfläche des Stiftes zurückbleibt. Ferner findet über das Abstreifelement eine Abdichtung des jeweiligen Lackbehälters zum Stift hin statt. Zusätzlich können damit Oberflächen geglättet und/oder poliert werden.

Um überschüssigen Lack gleichmäßig von der gesamten Oberfläche des Stiftes abzustreifen, kann das Abstreifelement im einfachsten Fall eine ringförmige Durchgangsöffnung aufweisen. Bevorzugt weist das wenigstens eine Abstreifelement jedoch an seiner inneren Umfangsfläche radial nach innen vorstehende Abstreifbereiche zum wenigstens teilweisen Abstreifen von Lack von der Oberfläche des Stiftes und die Abstreifbereiche in Umfangsrichtung voneinander abgrenzende Ausnehmungen auf. Die Abstreifbereiche erstrecken sich parallel zur Durchstoßrichtung und werden durch die ebenfalls in Durchstoßrichtung verlaufenden Ausnehmungen bzw. Vertiefungen flankiert. Durch die vorstehenden Abstreifbereiche lässt sich somit zum einen überschüssiger Lack lediglich von Teilbereichen der Oberfläche des Stiftes entfernen. Zum anderen besteht durch eine solche geometrische Gestaltung der Abstreifelemente zudem die Möglichkeit, an definierten Stellen den Lack vollständig von der Oberfläche abzustreifen, wodurch beispielsweise gestreifte Stifte entstehen können. Gemäß einer Weiterbildung ist vorgesehen, dass sich ein an der Austrittsöffnung des ersten Lackbehälters angeordnetes Abstreifelement und/oder ein an der Austrittsöffnung des zweiten Lackbehälters angeordnetes Abstreifelement und/oder ein an der Austrittsöffnung des dritten Lackbehälters angeordnetes Abstreifelement und/oder ein an der Austrittsöffnung des weiteren Lackbehälters angeordnetes Abstreifelement voneinander unterscheiden, insbesondere in der Weise, dass die Abstreifbereiche der Abstreifelemente bezogen auf die Umfangsrichtung und/oder in Radialrichtung eine unterschiedliche Ausdehnung und/oder Position in Bezug auf den Lackbehälter aufweisen und/oder dass die inneren Umfangsflächen der Abstreifbereiche eine unterschiedliche Krümmung aufweisen. Insbesondere ist dabei zumindest ein Abstreifelement mit nach innen vorstehenden Abstreifbereichen zum Abstreifen von Lack von einem ersten Oberflächenbereich, insbesondere den Flächen des Stiftes, und zumindest ein Abstreifelement mit nach innen vorstehenden Abstreifbereichen zum Abstreifen von Lack von einem zweiten Oberflächenbereich, insbesondere von den Kanten des Stiftes, ausgebildet. Hierzu weisen die Abstreifbereiche eine zu den Flächen bzw. Kanten des Stiftes komplementäre Ausdehnung auf. Durch die Geometrie der Abstreifbereiche kann eingestellt werden, wie viel und an welchen Stellen Lack von der Oberfläche des Stiftes abgestreift werden soll.

Bevorzugt enthält das wenigstens eine Abstreifelement ein elastisches Material, beispielsweise Gummi. Mit anderen Worten besteht das wenigstens eine Abstreifelement zumindest teilweise aus einem elastischem Material. Durch Kompression der Abstreifelemente im Montagezustand in der Lackiervorrichtung kann zusätzlich eingestellt werden, wie viel Lack von der Oberfläche des Stiftes abgestreift werden soll.

Eine Weiterbildung der Erfindung sieht vor, dass nach dem ersten Lackbehälter und/oder nach dem zweiten Lackbehälter und/oder nach dem dritten Lackbehälter und/oder nach einem weiteren Lackbehälter eine Trockenvorrichtung, die insbesondere ringförmig ausgebildet ist, um den Lack auf der Oberfläche des Stiftes gleichmäßig von allen Seiten trocknen zu können, beispielsweise ein Infrarotstrahler und/oder Heißluftdüsen, angeordnet ist. Dies ermöglicht ein leichtes Antrocknen des zunächst aufgebrachten Lackfilms, um im unmittelbar danach folgenden Lackierschritt innerhalb desselben Lackiervorgangs eine größere Lackmenge aufbringen zu können. Dadurch wird eine höhere Durchstoßanzahl der Stifte durch die Lackiervorrichtung oder auch eine Erhöhung der Lackmenge auf dem Stift pro durchlaufenem Lackbehälter möglich.

Bevorzugt ist auch der dritte Lackbehälter mit Wasserlack oder einem Lack auf Basis organischer Lösemittel gefüllt. Die Lackbehälter der Lackiervorrichtung können jeweils den gleichen Lack oder verschiedene Lacke enthalten. So kann im ersten und zweiten Lackbehälter beispielsweise Wasserlack sein und im dritten Lackbehälter ein Lack auf Basis organischer Lösemittel.

Die zweitgenannte Aufgabe wird gelöst mit einem Verfahren mit den Merkmalen gemäß Anspruch 9. Bei dem erfindungsgemäßen Verfahren zum Lackieren von Stiften mit einer Lackiervorrichtung gemäß der vorangegangenen Beschreibung, umfasst ein Lackiervorgang zumindest folgende Schritte:
a) Hindurchschieben eines Stiftes durch einen ersten Lackbehälter der Lackiervorrichtung zur Applikation eines ersten Lackes,
b) Teilweises oder vollständiges Abstreifen des ersten Lackes an der Austrittsöffnung des ersten Lackbehälters,
c) Hindurchschieben des Stiftes durch einen zweiten, hinter dem ersten Lackbehälter angeordneten Lackbehälter der Lackiervorrichtung zur Applikation eines zweiten Lackes,
d) Teilweises oder vollständiges Abstreifen des zweiten Lackes an der Austrittsöffnung des zweiten Lackbehälters,
e) Trocknen des Stiftes auf einem Trocknungsband, insbesondere bei erhöhter Temperatur.

Der erste und zweite Lack können dabei gleich oder unterschiedlich sein.

Das Verfahren umfasst somit einen Lackiervorgang mit zumindest einem ersten Lackierschritt (Schritt a) und b)) und einem zweiten Lackierschritt (Schritt c) und d)).

Gemäß einer Weiterbildung umfasst der Lackiervorgang wenigstens einen dritten oder einen weiteren Lackierschritt, bei dem der Stift durch einen dritten Lackbehälter oder einen weiteren Lackbehälter zur Applikation eines dritten oder weiteren Lackes hindurchgeschoben und der dritte oder weitere Lack teilweise oder vollständig an der Austrittsöffnung des dritten oder weiteren Lackbehälters abgestreift wird.

Vorzugsweise erfolgt das teilweise oder vollständige Abstreifen von Lack jeweils durch ein an der Austrittsöffnung des ersten Lackbehälters und/oder an der Austrittsöffnung des zweiten Lackbehälters und/oder an der Austrittsöffnung des dritten Lackbehälters und/oder an der Austrittsöffnung eines weiteren Lackbehälters angeordnetes Abstreifelement.

Bevorzugt erfolgt das teilweise oder vollständige Abstreifen von Lack an den Austrittsöffnungen der Lackbehälter durch jeweils unterschiedlich ausgebildete Abstreifelemente, insbesondere durch ein Abstreifelement zum Abstreifen von Lack von einem ersten Oberflächenbereich des Stiftes und ein Abstreifelement zum Abstreifen von Lack von einem zweiten Oberflächenbereich des Stiftes. Der erste und der zweite Oberflächenbereich des Stiftes können insbesondere den Flächen und Kanten des Stiftes entsprechen. Die Abstreifelemente weisen hierzu radial nach innen vorstehende und sich in Umfangsrichtung erstreckende Abstreifbereiche, die sich insbesondere bezogen auf die Umfangsrichtung und/oder in Radialrichtung in Ausdehnung und/oder Position in Bezug auf den Lackbehälter und/oder in der Krümmung der inneren Umfangsflächen unterscheiden, und diese flankierende Ausnehmungen auf. Durch eine spezielle geometrische Gestaltung der Abstreifelemente besteht beispielsweise auch die Möglichkeit, gestreifte Stifte herzustellen. Dazu weisen die Abstreifelemente insbesondere Abstreifbereiche auf, die radial weiter nach innen hervorstehen, um den Lack an diesen Stellen vollständig von der Oberfläche des Stiftes abzustreifen.

Eine Weiterbildung des Verfahrens sieht vor, dass nach dem teilweisen oder vollständigen Abstreifen des Lackes an der Austrittsöffnung des ersten Lackbehälters und/oder an der Austrittsöffnung des zweiten Lackbehälters und/oder an der Austrittsöffnung des dritten Lackbehälters und/oder an der Austrittsöffnung eines weiteren Lackbehälters eine Zwischentrocknung erfolgt, um den zunächst aufgebrachten Lackfilm leicht anzutrocknen. Dadurch kann im unmittelbar danach erfolgenden Lackierschritt innerhalb desselben Lackiervorgangs eine größere Lackmenge aufgebracht werden. Die Zwischentrocknung erfolgt beispielsweise mit einer ringförmig ausgebildeten Trockenvorrichtung, beispielsweise mit einem Infrarotstrahler und/oder Heißluftdüsen.

Es kann vorgesehen sein, dass die Schritte a) bis e) des erfindungsgemäßen Verfahrens wenigstens einmal wiederholt werden.

Die erfindungsgemäße Lackiervorrichtung und das erfindungsgemäße Verfahren werden nachstehend auch hinsichtlich weiterer Merkmale und Vorteile anhand der Beschreibung von Ausführungsbeispielen und unter Bezugnahme auf die beiliegenden, schematischen Zeichnungen näher erläutert. Dabei zeigen
- FIG 1: eine schematische Darstellung einer perspektivischen Ansicht einer Lackiervorrichtung gemäß einer ersten Ausführungsform,
- FIG 2: eine schematische Darstellung der Frontalansicht einer Lackiervorrichtung gemäß der ersten Ausführungsform gemäß FIG 1,
- FIG 3: eine schematische Darstellung der Frontalansicht einer Lackiervorrichtung gemäß einer zweiten Ausführungsform,
- FIG 4: eine schematische Darstellung der Frontalansicht einer Lackiervorrichtung gemäß einer dritten Ausführungsform,
- FIG 5A: eine schematische Darstellung der Frontalansicht eines Abstreifelements gemäß einer ersten Ausführungsform,
- FIG 5B: eine schematische Darstellung einer perspektivischen Ansicht des Abstreifelementes gemäß FIG 5A,
- FIG 6A: eine schematische Darstellung der Frontalansicht eines Abstreifelements gemäß einer zweiten Ausführungsform,
- FIG 6B: eine schematische Darstellung einer perspektivischen Ansicht des Abstreifelementes gemäß FIG 6A,
- FIG 7: eine schematische Darstellung einer perspektivischen Ansicht eines Stiftes.
Einander entsprechende Teile und Komponenten sind auch über die verschiedenen Figuren und Ausführungsbeispiele hinweg jeweils mit den gleichen Bezugszeichen bezeichnet.

FIG. 1 und FIG. 2 zeigen eine Lackiervorrichtung 1a mit einem ersten Lackbehälter 2a und einem zweiten Lackbehälter 2b, die auf einer gemeinsamen Plattform 3 angeordnet sind. Sowohl hinter dem ersten Lackbehälter 2a als auch hinter dem zweiten Lackbehälter 2b ist jeweils ein die Austrittsöffnung des Lackbehälters 2a, 2b umgreifendes Abstreifelement 4a, 4b angeordnet. Die nachfolgend näher beschriebenen Abstreifelemente 4a, 4b unterscheiden sich in der Ausdehnung und Krümmung ihrer Abstreifbereiche 7a, 7b und sind in FIG. 5A und 5B sowie in FIG. 6A und 6B genauer dargestellt.

Ein zu lackierender Stift 5, welcher in FIG. 7 gezeigt ist, wird zunächst durch den ersten Lackbehälter 2a hindurchgeschoben, um einen ersten Lack zu applizieren. Überschüssiger Lack wird dabei mithilfe des an der Austrittsöffnung des ersten Lackbehälters 2a angeordneten Abstreifelements 4a von der Oberfläche 8a des Stiftes 5 abgestreift. Anschließend wird der Stift 5 durch den zweiten Lackbehälter 2b hindurchgeschoben, wobei mithilfe des an der Austrittsöffnung des zweiten Lackbehälters 2b angeordneten Abstreifelements 4b überschüssiger Lack von der Oberfläche 8b des Stiftes 5 abgestreift wird. Die Abstreifelemente 4a, 4b unterscheiden sich hierzu jeweils in der Ausdehnung und Krümmung ihrer Abstreifbereiche 7a, 7b wie in FIG. 5A und 5B sowie in FIG. 6A und 6B genauer dargestellt. Anschließend trocknet der Stift 5 auf einem Trocknungsband, welches nicht explizit dargestellt ist. Das beschriebene Verfahren wird wenigstens einmal wiederholt.

In FIG. 3 ist eine zweite Ausführungsform einer Lackiervorrichtung 1b dargestellt, bei der zusätzlich zu der in FIG. 1 und 2 dargestellten ersten Ausführungsform zwischen dem ersten Lackbehälter 2a und dem zweiten Lackbehälter 2b eine Trockenvorrichtung 6 angeordnet ist, um den im ersten Lackbehälter 2a aufgetragenen Lack leicht anzutrocknen, bevor der Stift 5 durch den zweiten Lackbehälter 2b geschoben wird. Mit der Lackiervorrichtung 1b erfolgt somit als zusätzlicher Schritt zu dem vorstehend beschriebenen Verfahren mittels der Trockenvorrichtung 6 zwischen den beiden Lackierschritten innerhalb eines Lackiervorgangs eine Zwischentrocknung. Die Trockenvorrichtung 6 ist vorliegend ringförmig ausgebildet, sodass der Stift 5 durch diese hindurchgeschoben werden kann, um den Lackfilm auf der Oberfläche des Stiftes 5 gleichmäßig zu trocknen. Ferner kann die Trockenvorrichtung 6 beispielsweise auf der gemeinsamen Plattform 3 angeordnet bzw. befestigt sein, was in FIG 3 gestrichelt dargestellt ist.

FIG. 4 zeigt eine dritte Ausführungsform einer Lackiervorrichtung 1c, bei der hinter dem zweiten Lackbehälter 2b noch ein dritter Lackbehälter 2c angeordnet ist. Zudem umfasst die dargestellte Ausführungsform zwei ebenfalls ringförmig ausgebildete Trockenvorrichtungen 6, die zwischen dem ersten Lackbehälter 2a und dem zweiten Lackbehälter 2b sowie zwischen dem zweiten Lackbehälter 2b und dem dritten Lackbehälter 2c angeordnet sind. Mit einer Lackiervorrichtung gemäß FIG. 4 wird der Stift 5 nach dem Hindurchschieben durch den zweiten Lackbehälter 2b zusätzlich durch einen dritten Lackbehälter 2c geschoben, wobei ebenfalls der applizierte Lack teilweise oder vollständig mittels eines an der Austrittsöffnung des dritten Lackbehälters 2c angeordneten Abstreifelements 4c von der Oberfläche 8a, 8b des Stiftes 5 abgestreift wird. Nach dem Hindurchschieben des Stiftes 5 durch den ersten Lackbehälter 2a und nach dem Hindurchschieben durch den zweiten Lackbehälter 2b findet eine Zwischentrocknung mittels einer Trockenvorrichtung 6 statt. Auch gemäß FIG 4 ist die Trockenvorrichtung 6 beispielhaft auf der gemeinsamen Plattform 3 angeordnet, was ebenfalls gestrichelt dargestellt ist.

In den FIG. 5A und 5B ist das Abstreifelement 4a dargestellt, das an seiner inneren Umfangsfläche in eine Radialrichtung R nach innen vorstehende und sich in Umfangsrichtung U erstreckende Abstreifbereiche 7a und Aussparungen 9a, welche die Abstreifbereiche 7a in Umfangsrichtung U voneinander abgrenzen, aufweist. Die Abstreifbereiche 7a sind dabei so geformt bzw. weisen eine zum Oberflächenbereich 8a des Stiftes 5 komplementäre Krümmung auf, dass damit das Abstreifen von Lack von den Oberflächenbereichen 8a des in FIG. 7 dargestellten Stiftes 5, die den Seitenflächen des Stiftes 5 entsprechen, möglich ist.

Die FIG. 6A und 6B zeigen das Abstreifelement 4b, das ebenfalls in eine Radialrichtung R nach innen vorstehende und sich in Umfangsrichtung U erstreckende Abstreifbereiche 7b und diese flankierende Aussparungen 9b an seiner inneren Umfangsfläche aufweist. Hier sind die Abstreifbereiche 7b zum Abstreifen der Oberflächenbereiche 8b des in FIG. 7 dargestellten Stiftes 5 ausgebildet, die hier den Kantenflächen des Stiftes 5 entsprechen, bzw. weisen eine zum Oberflächenbereich 8b des Stiftes 5 komplementäre Krümmung auf.

### Bezugszeichen liste

- 1a: Lackiervorrichtung
- 1b: Lackiervorrichtung
- 1c: Lackiervorrichtung
- 2a: erster Lackbehälter
- 2b: zweiter Lackbehälter
- 2c: dritter Lackbehälter
- 3: Plattform
- 4a: Abstreifelement
- 4b: Abstreifelement
- 4c: Abstreifelement
- 5: Stift
- 6: Trockenvorrichtung
- 7a: Abstreifbereich
- 7b: Abstreifbereich
- 8a: Oberflächenbereich
- 8b: Oberflächenbereich
- 9a: Aussparung
- 9b: Aussparung

- R: Radialrichtung
- U: Umfangsrichtung

## Patentansprüche

1. Lackiervorrichtung (1a, 1b, 1c) zum Lackieren von Stiften (5), insbesondere holzgefassten oder eine Ummantelung aus einem Holzersatzwerkstoff aufweisenden Stiften (5) für Schreib-, Mal- und/oder Kosmetikzwecke, mit wenigstens einem ersten (2a) und einem zweiten Lackbehälter (2b), wobei die wenigstens zwei Lackbehälter (2a, 2b) jeweils eine Ein- und Austrittsöffnung aufweisen, durch die der Stift (5) ein- und austritt, **dadurch gekennzeichnet, dass** die wenigstens zwei Lackbehälter (2a, 2b) hintereinander angeordnet sind, um in einem Lackiervorgang wenigstens zweimal Lack auf eine Oberfläche (8a, 8b) des Stiftes (5) aufzubringen, wobei die Lackbehälter (2a, 2b) mit Wasserlack oder einem Lack auf Basis organischer Lösemittel gefüllt sind.

2. Lackiervorrichtung (1a, 1b, 1c) nach Anspruch 1, **dadurch gekennzeichnet, dass** die Lackiervorrichtung wenigstens einen dritten Lackbehälter (2c) umfasst, wobei der dritte Lackbehälter (2c) hinter den ersten beiden Lackbehältern (2a, 2b) angeordnet ist.

3. Lackiervorrichtung (1a, 1b, 1c) nach einem der vorhergehenden Ansprüche, **dadurch gekennzeichnet, dass** an der Austrittsöffnung des ersten (2a) und/oder des zweiten (2b) und/oder des dritten (2c) und/oder eines weiteren Lackbehälters wenigstens ein Abstreifelement (4a, 4b, 4c) angeordnet ist, welches eine Durchgangsöffnung aufweist, durch die der Stift (5) durchgeschoben wird.

4. Lackiervorrichtung (1a, 1b, 1c) nach Anspruch 3, **dadurch gekennzeichnet, dass** das wenigstens eine Abstreifelement (4a, 4b, 4c) an seiner inneren Umfangsfläche radial nach innen vorstehende Abstreifbereiche (7a, 7b) zum wenigstens teilweisen Abstreifen von Lack von der Oberfläche (8a, 8b) des Stiftes (5) und die Abstreifbereiche (7a, 7b) in Umfangsrichtung (U) voneinander abgrenzende Ausnehmungen (9a, 9b) aufweist.

5. Lackiervorrichtung (1a, 1b, 1c) nach einem der Ansprüche 3 oder 4, **dadurch gekennzeichnet, dass** sich ein an der Austrittsöffnung des ersten Lackbehälters (2a) angeordnetes Abstreifelement (4a) und/oder ein an der Austrittsöffnung des zweiten Lackbehälters (2b) angeordnetes Abstreifelement (4b) und/oder ein an der Austrittsöffnung des dritten Lackbehälters (2c) angeordnetes Abstreifelement (4c) und/oder ein an der Austrittsöffnung des weiteren Lackbehälters angeordnetes Abstreifelement voneinander unterscheiden, insbesondere in der Weise, dass die Abstreifbereiche (7a, 7b) der Abstreifelemente (4a, 4b, 4c) bezogen auf die Umfangsrichtung (U) und/oder in Radialrichtung (R) eine unterschiedliche Ausdehnung aufweisen und/oder dass die inneren Umfangsflächen der Abstreifbereiche (7a, 7b) eine unterschiedliche Krümmung aufweisen.

6. Lackiervorrichtung (1a, 1b, 1c) nach einem der Ansprüche 3 bis 5, **dadurch gekennzeichnet, dass** das wenigstens eine Abstreifelement (4a, 4b, 4c) ein elastisches Material enthält.

7. Lackiervorrichtung (1a, 1b, 1c) nach einem der vorhergehenden Ansprüche, **dadurch gekennzeichnet, dass** nach dem ersten Lackbehälter (2a) und/oder nach dem zweiten Lackbehälter (2b) und/oder nach dem dritten Lackbehälter (2c) und/oder nach einem weiteren Lackbehälter eine Trockenvorrichtung (6), die insbesondere ringförmig ausgebildet ist, angeordnet ist.

8. Lackiervorrichtung (1a, 1b, 1c) nach einem der Ansprüche 2 bis 7, **dadurch gekennzeichnet, dass** der dritte Lackbehälter ( 2c) mit Wasserlack oder einem Lack auf Basis organischer Lösemittel gefüllt sind.

9. Verfahren zum Lackieren von Stiften (5) mit einer Lackiervorrichtung (1a, 1b, 1c) nach einem der vorhergehenden Ansprüche, **dadurch gekennzeichnet, dass** ein Lackiervorgang zumindest folgende Schritte umfasst:
a) Hindurchschieben eines Stiftes (5) durch einen ersten Lackbehälter (2a) zur Applikation eines ersten Lackes,
b) Teilweises oder vollständiges Abstreifen des ersten Lackes an der Austrittsöffnung des ersten Lackbehälters (2a),
c) Hindurchschieben des Stiftes (5) durch einen zweiten, hinter dem ersten Lackbehälter (2a) angeordneten Lackbehälter (2b) zur Applikation eines zweiten Lackes,
d) Teilweises oder vollständiges Abstreifen des zweiten Lackes an der Austrittsöffnung des zweiten Lackbehälters (2b),
e) Trocknen des Stiftes (5) auf einem Trocknungsband, insbesondere bei erhöhter Temperatur.

10. Verfahren nach Anspruch 9, **dadurch gekennzeichnet, dass** der Lackiervorgang wenigstens einen dritten Lackierschritt umfasst, bei dem der Stift (5) durch einen dritten Lackbehälter (2c) oder einen weiteren Lackbehälter zur Applikation eines dritten oder weiteren Lackes hindurchgeschoben und der dritte oder weitere Lack teilweise oder vollständig an der Austrittsöffnung des dritten (2c) oder weiteren Lackbehälters abgestreift wird.

11. Verfahren nach Anspruch 9 oder 10, **dadurch gekennzeichnet, dass** das teilweise oder vollständige Abstreifen von Lack durch ein an der Austrittsöffnung des ersten Lackbehälters (2a) und/oder an der Austrittsöffnung des zweiten Lackbehälters (2b) und/oder an der Austrittsöffnung des dritten Lackbehälters (2c) und/oder an der Austrittsöffnung eines weiteren Lackbehälters angeordnetes Abstreifelement (4a, 4b, 4c) erfolgt.

12. Verfahren nach einem der Ansprüche 9 bis 11, **dadurch gekennzeichnet, dass** das teilweise oder vollständige Abstreifen von Lack an den Austrittsöffnungen der Lackbehälter (2a, 2b, 2c) durch jeweils unterschiedlich ausgebildete Abstreifelemente (4a, 4b, 4c) erfolgt, insbesondere durch ein Abstreifelement (4a, 4b, 4c) zum Abstreifen von Lack von einem ersten Oberflächenbereich (8a) des Stiftes (5) und ein Abstreifelement (4a, 4b, 4c) zum Abstreifen von Lack von einem zweiten Oberflächenbereich (8b) des Stiftes (5).

13. Verfahren nach einem der Ansprüche 9 bis 12, **dadurch gekennzeichnet, dass** i nach dem teilweisen oder vollständigen Abstreifen des Lackes an der Austrittsöffnung des ersten Lackbehälters (2a) und/oder an der Austrittsöffnung des zweiten Lackbehälters (2b) und/oder an der Austrittsöffnung des dritten Lackbehälters (2c) und/oder an der Austrittsöffnung eines weiteren Lackbehälters eine Zwischentrocknung erfolgt.

14. Verfahren nach einem der Ansprüche 9 bis 13, **dadurch gekennzeichnet, dass** die Schritte a) bis e) wenigstens einmal wiederholt werden.

## Claims

1. Painting apparatus (1a, 1b, 1c) for varnishing pencils (5), in particular wood-cased pencils or pencils (5) having a casing made from a wood substitute material for writing, drawing and/or cosmetic purposes, having at least a first (2a) and a second paint container (2b), the at least two paint containers (2a, 2b) each having an inlet and outlet opening, through which the pencil (5) enters and exits, **characterized in that** the at least two paint containers (2a, 2b) being arranged downstream of one another in order to apply paint at least twice to a surface (8a, 8b) of the pencil (5) in one painting operation, the paint containers (2a, 2b) being filled with water-based paint or a paint based on organic solvents.

2. Painting apparatus (1a, 1b, 1c) according to claim 1, **characterised in that** the painting apparatus comprises at least one third paint container (2c), the third paint container (2c) being arranged downstream of the first two paint containers (2a, 2b).

3. Painting apparatus (1a, 1b, 1c) according to one of the preceding claims, **characterised in that** at least one stripping element (4a, 4b, 4c) is arranged at the outlet opening of the first (2a) and/or the second (2b) and/or the third (2c) and/or a further paint container, which stripping element (4a, 4b, 4c) has a through opening, through which the pencil (5) is pushed.

4. Painting apparatus (1a, 1b, 1c) according to claim 3, **characterised in that** the at least one stripping element (4a, 4b, 4c) has, on its inner circumferential surface, radially inwardly projecting stripping regions (7a, 7b) for at least partially stripping paint from the surface (8a, 8b) of the pencil (5), and recesses (9a, 9b) delimiting the stripping regions (7a, 7b) from one another in the circumferential direction (U).

5. Painting apparatus (1a, 1b, 1c) according to one of claims 3 or 4, **characterised in that** a stripping element (4a) arranged at the outlet opening of the first paint container (2a) and/or a stripping element (4b) arranged at the outlet opening of the second paint container (2b) and/or a stripping element (4c) arranged at the outlet opening of the third paint container (2c) and/or a stripping element arranged at the outlet opening of the further paint container differ from one another, in particular in such a way that the stripping regions (7a, 7b) of the stripping elements (4a, 4b, 4c) have a different extent in relation to the circumferential direction (U) and/or in the radial direction (R) and/or that the inner circumferential surfaces of the stripping regions (7a, 7b) have a different curvature.

6. Painting apparatus (1a, 1b, 1c) according to any one of claims 3 to 5, **characterised in that** the at least one stripping element (4a, 4b, 4c) comprises an elastic material.

7. Painting apparatus (1a, 1b, 1c) according to one of the preceding claims, **characterised in that** a drying device (6), which is in particular of annular configuration, is arranged downstream of the first paint container (2a) and/or downstream of the second paint container (2b) and/or downstream of the third paint container (2c) and/or downstream of a further paint container.

8. Painting apparatus (1a, 1b, 1c) according to one of claims 2 to 7, **characterised in that** the third paint container (2c) is filled with water-based paint or a paint based on organic solvents.

9. Method for painting pencils (5) with a painting apparatus (1a, 1b, 1c) according to one of the preceding claims, **characterized in that** a paintingg process comprises at least the following steps:
a) Pushing a pencil (5) through a first paint container (2a) for applying a first paint,
b) Partial or complete stripping of the first paint at the outlet opening of the first paint container (2a),
c) Pushing the pencil (5) through a second paint container (2b) arranged downstream of the first paint container (2a) for applying a second paint,
d) Partial or complete stripping of the second paint at the outlet opening of the second paint container (2b),
e) Drying the pencil (5) on a drying belt, especially at an elevated temperature.

10. Method according to claim 9, **characterised in that** the painting process comprises at least a third painting step, in which the pencil (5) is pushed through a third paint container (2c) or a further paint container for the application of a third or further paint and the third or further paint is stripped off partially or completely at the outlet opening of the third (2c) or further paint container.

11. Method according to claim 9 or 10, **characterised in that** the partial or complete stripping off of paint is effected by a stripping element (4a, 4b, 4c) arranged at the outlet opening of the first paint container (2a) and/or at the outlet opening of the second paint container (2b) and/or at the outlet opening of the third paint container (2c) and/or at the outlet opening of a further paint container.

12. Method according to one of the claims 9 to 11, **characterized in that** the partial or complete stripping off of paint at the outlet openings of the paint containers (2a, 2b, 2c) is effected by stripping elements (4a, 4b, 4c) of in each case different design, in particular by a stripping element (4a, 4b, 4c) for stripping paint from a first surface region (8a) of the pencil (5) and a stripping element (4a, 4b, 4c) for stripping paint from a second surface region (8b) of the pencil (5).

13. Method according to one of claims 9 to 12, **characterised in that** after the partial or complete stripping off of the paint at the outlet opening of the first paint container (2a) and/or at the outlet opening of the second paint container (2b) and/or at the outlet opening of the third paint container (2c) and/or at the outlet opening of a further paint container, an intermediate drying operation takes place.

14. Method according to any one of claims 9 to 13, **characterised in that** steps a) to e) are repeated at least once.

## Revendications

1. Dispositif de peinture (1a, 1b, 1c) pour peindre des crayons (5), en particulier des crayons (5) sertis de bois ou présentant une enveloppe en un matériau de substitution du bois, à des fins d'écriture, de peinture et/ou de cosmétique, avec au moins un premier (2a) et un deuxième récipient de peinture (2b), les au moins deux récipients de peinture (2a, 2b) présentant chacun une ouverture d'entrée et de sortie, par laquelle le crayon (5) entre et sort, **caractérisé en ce que** les au moins deux récipients de peinture (2a, 2b) sont disposés l'un derrière l'autre pour appliquer au moins deux fois du peinture sur une surface (8a, 8b) du crayon (5) lors d'une opération de peinture, les récipients de peinture (2a, 2b) étant remplis de peinture à l'eau ou d'un peinture à base de solvants organiques.

2. Dispositif de peinture (1a, 1b, 1c) selon la revendication 1, **caractérisé en ce que** le dispositif de peinture comprend au moins un troisième réservoir de peinture (2c), le troisième réservoir de peinture (2c) étant disposé derrière les deux premiers réservoirs de peinture (2a, 2b).

3. Dispositif de peinture (1a, 1b, 1c) selon l'une des revendications précédentes, **caractérisé en ce qu'**au moins un élément racleur (4a, 4b, 4c) est disposé à l'ouverture de sortie du premier (2a) et/ou du deuxième (2b) et/ou du troisième (2c) et/ou d'un autre récipient de peinture, lequel élément racleur présente une ouverture de passage à travers laquelle le crayon (5) est poussée.

4. Dispositif de peinture (1a, 1b, 1c) selon la revendication 3, **caractérisé en ce que** l'au moins un élément racleur (4a, 4b, 4c) présente sur sa surface périphérique intérieure des zones de raclage (7a, 7b) faisant saillie radialement vers l'intérieur pour racler au moins partiellement la peinture de la surface (8a, 8b) du crayon (5) et des évidements (9a, 9b) délimitant les zones de raclage (7a, 7b) les unes des autres dans la direction périphérique (U).

5. Dispositif de peinture (1a, 1b, 1c) selon l'une des revendications 3 ou 4, **caractérisé en ce qu'**un élément racleur (4a) disposé à l'ouverture de sortie du premier récipient de peinture (2a) et/ou un élément racleur (4b) disposé à l'ouverture de sortie du deuxième récipient de peinture (2b) et/ou un élément racleur (4c) disposé à l'ouverture de sortie du troisième récipient de peinture (2c) et/ou un élément racleur disposé à l'ouverture de sortie de l'autre récipient de peinture diffèrent les uns des autres, en particulier de telle sorte que les zones de raclage (7a, 7b) des éléments racleur (4a, 4b, 4c) présentent une extension différente par rapport à la direction périphérique (U) et/ou dans la direction radiale (R) et/ou que les surfaces périphériques intérieures des zones de raclage (7a, 7b) présentent une courbure différente.

6. Dispositif de peinture (1a, 1b, 1c) selon l'une des revendications 3 à 5, **caractérisé en ce que** ledit au moins un élément racleur (4a, 4b, 4c) contient un matériau élastique.

7. Dispositif de peinture (1a, 1b, 1c) selon l'une des revendications précédentes, **caractérisé en ce qu'**un dispositif de séchage (6), qui est notamment de forme annulaire, est disposé après le premier récipient de peinture (2a) et/ou après le deuxième récipient de peinture (2b) et/ou après le troisième récipient de peinture (2c) et/ou après un autre récipient de peinture.

8. Dispositif de peinture (1a, 1b, 1c) selon l'une des revendications 2 à 7, **caractérisé en ce que** le troisième récipient de peinture (2c) est rempli de peinture à l'eau ou d'une peinture à base de solvants organiques.

9. Procédé de peindre de crayons (5) avec un dispositif de peinture (1a, 1b, 1c) selon l'une des revendications précédentes, **caractérisé en ce qu'**une opération de peindre comprend au moins les étapes suivantes :
a) le passage d'un crayon (5) à travers un premier récipient de peinture (2a) pour l'application d'une première peinture,
b) raclage partiel ou total de la première peinture à l'orifice de sortie du premier récipient de peinture (2a),
c) le passage du crayon (5) à travers un deuxième récipient de peinture (2b) disposé derrière le premier récipient de peinture (2a) pour l'application d'une deuxième peinture,
d) raclage partiel ou total de la deuxième peinture à l'orifice de sortie du deuxième récipient de peinture (2b),
e) le séchage du crayon (5) sur une bande de séchage, en particulier à une température élevée.

10. Procédé selon la revendication 9, **caractérisé en ce que** l'opération de peinture comprend au moins une troisième étape de peinture, dans laquelle le crayon (5) est poussée à travers un troisième récipient de peinture (2c) ou un autre récipient de peinture pour l'application d'une troisième ou d'une autre peinture, et la troisième ou l'autre peinture est partiellement ou totalement raclée à l'ouverture de sortie du troisième (2c) ou de l'autre récipient de peinture.

11. Procédé selon la revendication 9 ou 10, **caractérisé en ce que** le raclage partiel ou total de la peinture est effectué par un élément de raclage (4a, 4b, 4c) disposé sur l'ouverture de sortie du premier récipient de peinture (2a) et/ou sur l'ouverture de sortie du deuxième récipient de peinture (2b) et/ou sur l'ouverture de sortie du troisième récipient de peinture (2c) et/ou sur l'ouverture de sortie d'un autre récipient de peinture.

12. Procédé selon l'une des revendications 9 à 11, **caractérisé en ce que** le raclage partiel ou total de la laque sur les ouvertures de sortie des récipients de peinture (2a, 2b, 2c) est effectué par des éléments racleurs (4a, 4b, 4c) respectivement de forme différente, en particulier par un élément racleur (4a, 4b, 4c) pour racler la peinture d'une première zone de surface (8a) du crayon (5) et par un élément racleur (4a, 4b, 4c) pour racler la peinture d'une deuxième zone de surface (8b) du crayon (5).

13. Procédé selon l'une des revendications 9 à 12, **caractérisé en ce que** après le raclage partiel ou total de la laque, on effectue un séchage intermédiaire au niveau de l'orifice de sortie du premier récipient de peinture (2a) et/ou au niveau de l'orifice de sortie du deuxième récipient de peinture (2b) et/ou au niveau de l'orifice de sortie du troisième récipient de peinture (2c) et/ou au niveau de l'orifice de sortie d'un autre récipient de peinture.

14. Procédé selon l'une des revendications 9 à 13, **caractérisé en ce que** les étapes a) à e) sont répétées au moins une fois.
